# EUROPÄISCHE PATENTSCHRIFT

(11) **EP 1 489 229 B1**
(45) Veröffentlichungstag und Bekanntmachung des Hinweises auf die Patenterteilung: **27.02.2008**
(21) Anmeldenummer: 04102747.5
(22) Anmeldetag: 16.06.2004
(51) Int. Cl.: D21F 9/00

(54) **Doppelsiebformer einer Maschine zur Herstellung einer Faserstoffbahn**
Twin-wire former of a machine for manufacturing a fibrous web
Section de formage à deux toiles d'une machine de fabrication d'une bande de matériau fibreux

(30) Priorität: 18.06.2003 DE 10327425
(43) Veröffentlichungstag der Anmeldung: 22.12.2004
(73) Patentinhaber: Voith Patent GmbH, 89522 Heidenheim (DE)
(72) Erfinder: Moser, Johann, 89518 Heidenheim (DE); Grabscheid, Joachim, Dr., 89547 Gerstetten (DE); Heinzmann, Helmut, 89558 Böhmenkirch (DE); Kolb, Otmar, 89551 Königsbronn (DE); Schmidt-Rohr, Volker, 89522 Heidenheim (DE); Jaschinski, Thomas, Dr., 89522 Heidenheim (DE); Ruf, Wolfgang, 89542 Herbrechtingen (DE); Mirsberger, Peter, 88255 Baienfurt (DE); Buchhold, Philipp, 88400 Biberach (DE)
(74) Vertreter: Kunze, Klaus

(56) Entgegenhaltungen:
- WO-A-95/34713
- WO-A-99/60205

## Beschreibung

Die Erfindung betrifft einen Doppelsiebformer einer Maschine zur Herstellung einer Faserstoffbahn, insbesondere einer Papier- oder Kartonbahn, aus mindestens einer Faserstoffsuspension, mit zwei umlaufenden endlosen Sieben, von denen das erste Sieb über einen Umfangsbereich einer Formierwalze läuft und das zweite Sieb über einen Umfangsbereich einer Brustwalze läuft, wobei die beiden Siebe danach unter Bildung eines keilförmigen Stoffeinlaufspalts, der unmittelbar von einem Stoffauflauf die Faserstoffsuspension aufnimmt, im Bereich der Formierwalze zusammenlaufen und anschließend eine Doppelsiebstrecke bilden, die mindestens eine in der Siebschlaufe des ersten Siebs angeordnete, der Formierwalze in Sieblaufrichtung nachgeordnete, mehrere Unterdruckzonen aufweisende, zumindest bereichsweise mit Unterdruck beaufschlagte und mehrere Formierelemente umfassende Formiereinheit mit gekrümmter Arbeitsfläche aufweist.

Ein derartiger Doppelsiebformer ist beispielsweise aus der PCT-Anmeldung WO 99/60205 A1 bekannt.

Weiterhin offenbaren die Offenlegungsschrift DE-OS 22 14 279 und die PCT-Anmeldung WO 95/34713 A1 jeweils einen Doppelsiebformer einer Maschine zur Herstellung einer Papierbahn aus mindestens einer Faserstoffsuspension, mit zwei umlaufenden endlosen Sieben, von denen das erste Sieb über einen Umfangsbereich einer Formierwalze läuft und das zweite Sieb über einen Umfangsbereich einer Brustwalze läuft und die beiden Siebe danach unter Bildung eines keilförmigen Stoffeinlaufspalts, der unmittelbar von einem Stoffauflauf die Faserstoffsuspension aufnimmt, im Bereich der Formierwalze zusammenlaufen und anschließend eine Doppelsiebstrecke bilden, die mindestens eine der Formierwalze in Sieblaufrichtung nachgeordnete, zumindest bereichsweise mit Unterdruck beaufschlagte und mehrere Formierelemente umfassende Formiereinheit mit gekrümmter Arbeitsfläche aufweist. Zusätzlich offenbart die PCT-Anmeldung WO 95/34713 A1, dass die mehrere Zonen aufweisende Formiereinheit der Formierwalze an deren Siebablaufpunkt der beiden Siebe von derselben in Sieblaufrichtung in einem Abstand nachgeordnet ist, der einen Wert im Bereich von 0 bis 70 mm annimmt.

Ein in den drei genannten Dokumenten offenbarter Doppelsiebformer wird in Fachkreisen als Roll-Blade-Gapformer bezeichnet. Hierbei wird eine große Wassermenge auf der Formierwalze entwässert, die nach dem Siebablauf von der Formierwalze aus deren Walzenmantel abgeschleudert wird. Dabei entsteht in nachteilhafter Weise durch den Registerwalzeneffekt ein Unterdruck, der Formationsstörungen und Streifen in der herzustellenden Faserstoffbahn, insbesondere Papier- oder Kartonbahn, erzeugen kann. Des Weiteren kann die Entwässerung auf der Formierwalze für manche Sorten zu intensiv sein.

Der Erfindung liegt demnach die Aufgabe zugrunde, einen verbesserten Doppelsiebformer der eingangs genannten Art zu schaffen, welcher die genannten Nachteile und Probleme bekannter Doppelsiebformer vermeidet und überdies die Entwässerung der Faserstoffbahn bei Vermeidung der bekannten Fleckenempfindlichkeit des Bladeformers verlangsamt und schonender gestaltet.

Erfindungsgemäß wird diese Aufgabe bei einem Doppelsiebformer gemäß der eingangs genannten Art dadurch gelöst, dass die Formiereinheit der Formierwalze an deren Siebablaufpunkt des mindestens einen Siebs von derselben unmittelbar in Sieblaufrichtung in einem Abstand nachgeordnet ist und dass der Abstand zwischen dem Siebablaufpunkt und dem ersten Formierelement der Formiereinheit einen Wert im Bereich von 50 bis 150 mm, vorzugsweise von 80 bis 110 mm, annimmt. Dabei können selbstverständlich auch beide Siebe an einem gemeinsamen Siebablaufpunkt von der Formierwalze ablaufen.

Die Aufgabe der Erfindung wird auf diese Weise vollkommen gelöst.

Aufgrund dieser erfindungsgemäßen Ausgestaltung mit einer weiteren und der Formierwalze unmittelbar in Sieblaufrichtung nachgeordneten Formiereinheit mit gekrümmter Arbeitsfläche wird die Entwässerungsgeschwindigkeit in der herzustellenden Faserstoffbahn deutlich verlangsamt und dadurch auch schonender gestaltet. Hierdurch wird auch die Fleckenempfindlichkeit des Bladeformers weitestgehend bzw. vollständig beseitigt. Die langsamere Entwässerung vermeidet auch die störende Ausprägung des Registerwalzeneffekts an der Formierwalze.

Bei dieser Ausgestaltung ist es weiterhin vorteilhaft, wenn der Auftreffpunkt des Stoffauflaufstrahls (Faserstoffsuspension) so gewählt wird, dass in der nachgeordneten Formiereinheit genügend entwässert werden kann. So soll zum Beispiel die Entwässerungsmenge an der Formierwalze kleiner als 60 %, vorzugsweise kleiner als 40 %, insbesondere kleiner als 30 %, der dem Doppelsiebformer durch die Faserstoffsuspension zugeführten Wassermenge sein. Dies ist beispielsweise der Fall, wenn der Siebablaufpunkt des Siebs von der Formierwalze und der Auftreffpunkt der Faserstoffsuspension auf das Sieb einen Abstand aufweisen, der einen Wert im Bereich von 0 bis 50 mm, vorzugsweise von 20 bis 30 mm, annimmt.

Der Doppelsiebformer kann auch als Bladeformer betrieben werden, ohne dass helle Flecken auftreten. Dies führt zu besserer Formation und Planlage sowie einer geringeren Anfälligkeit für Querprofilstörungen in der herzustellenden Faserstoffbahn. Bei dieser Anordnung trifft der Stoffstrahl am oder nach dem Siebablaufpunkt auf, zum Beispiel im Bereich der ersten Leiste des ersten Formierelements.

Im Hinblick auf die Erreichung einer verbesserten, schonenden und effektiven Entwässerung der herzustellenden Faserstoffbahn ist es vorteilhaft, wenn die Formierwalze mehrere, vorzugsweise zwei sich von dem Beginn der Doppelsiebstrecke bis zumindest zu ihrem Scheitelpunkt erstreckende und vorzugsweise individuell einstellbare Saugzonen aufweist und wenn die letzte Saugzone eine Dichtleiste aufweist, die unter einem die Umfangsfläche der Formierwalze beschabenden Abdichtschaber liegt. Durch diese Ausgestaltung wird auch ein optimaler Wirkungsgrad der Besaugung der Formierwalze gewährleistet

Weiterhin ist bevorzugt auch zumindest die erste Unterdruckzone der Formiereinheit sowohl zur Formierwalze hin geöffnet als auch zur Umgebung hin abgedichtet, wobei insbesondere die erste Unterdruckzone der Formiereinheit als vorzugsweise individuell einstellbare Unterdruckzone ausgebildet ist. Diese erste Unterdruckzone der Formiereinheit kann in vorteilhafter Weise auch die mindestens eine der ersten Saugzone nachgeordnete Saugzone der Formierwalze evakuieren. Selbstverständlich können auch die der ersten Unterdruckzone nachfolgenden Unterdruckzone der Formiereinheit als vorzugsweise individuell einstellbare Unterdruckzonen ausgebildet sein. Diese Art der Besaugung unterstützt und gewährleistet die bereits vorgenannte verbesserte, schonende und effektive Entwässerung der herzustellenden Faserstoffbahn.

Infolge der Besaugungen ist der Bereich zwischen dem Siebablaufpunkt und dem ersten Formierelement gezielt und individuell einstellbar mit Unterdruck im Bereich von 0,01 bis 0,15 bar, vorzugsweise von 0,01 bis 0,05 bar, beaufschlagt.

Im Hinblick auf eine kostengünstige und effektive Besaugung des anfänglichen Bereichs der Doppelsiebstrecke weist das erste Formierelement eine zur Formierwalze hin gerichtete Unterwand auf. Dadurch ist ein Kanal zwischen Formierwalze und erstem Formierelement ausgebildet, der eine vorzugsweise konstante Kanalhöhe im Bereich von 1 bis 35 mm, vorzugsweise von 5 bis 10 mm, annimmt. Infolge der Pumpwirkung des im Kanal zwischen Formierwalze und der Unterwand abgeführten Siebwasserstrahls und der ersten Saugzone der Formierwalze, die sich in vorteilhafter Weise im Bereich des Kanals erstreckt, verstärkt sich in nicht unbeachtlicher Weise die Unterdruckbeaufschlagung der herzustellenden Faserstoffbahn.

Eine Verstärkung der Unterdruckbeaufschlagung der herzustellenden Faserstoffbahn ergibt sich gemäß der weiteren Ausgestaltung, dass die weiteren Formierelemente der ersten Unterdruckzone der Formiereinheit ablaufseitig mit zur Formierwalze gerichteten Leitelementen, insbesondere Leitblechen, versehen sind. Überdies wird durch diese gerichteten Leitelemente das auf der herzustellenden Faserstoffbahn austretende Siebwasser prozesssicher und günstig über den Scheitel der Formierwalze abgeführt.

Zum Zwecke einer günstigen und effektiven Entwässerung der herzustellenden Faserstoffbahn im Bereich der Formiereinheit ist diese mit einer gekrümmten Arbeitsoberfläche mit Öffnungen beliebiger Form, vorzugsweise mit Bohrungen oder maschinenbreiten Schlitzen, versehen. Die Bohrungen können beliebig oder nach einem Muster angeordnet sein und gleiche oder verschiedene Durchmesser aufweisen. Die maschinenbreiten Schlitze können gleiche oder verschiedene Größen und/oder Abstände aufweisen.

Auch kann in weiterer Ausgestaltung die erste, nicht mit Öffnungen versehene gekrümmte Arbeitsoberfläche der Formiereinheit mit einem Foilwellenschliff und/oder mit unter einem Winkel von 2 bis 15°, vorzugsweise von 5 bis 10° zur Sieblaufrichtung verlaufende Foilrillen versehen sein.

Damit sowohl die Entwässerung als auch die Formation in der herzustellenden Faserstoffbahn merklich verbessert wird, sind zwischen den in Sieblaufrichtung im jeweiligen Abstand angeordneten Formierelementen der Formiereinheit weitere Elemente zur Formationsverbesserung auf der gegenüberliegenden Seite der Doppelsiebstrecke angeordnet. In bevorzugter Ausführung ist nach dem ersten Formierelement der Formiereinheit ein Element zur Formationsverbesserung auf der gegenüberliegenden Seite der Doppelsiebstrecke angeordnet. Das einzelne Element zur Formationsverbesserung ist eine vorzugsweise sektional anstellbare Formierleiste oder ein Element zur Erzeugung eines Druckimpulses, wobei jedoch auch andersartige Elemente möglich sind.

Ferner ist in weiterer bevorzugter Ausgestaltung der Erfindung vorgesehen, dass der Formiereinheit in Sieblaufrichtung weitere Formier- und Entwässerungseinheiten nachgeordnet sind. Mindestens eine Entwässerungseinheit kann beispielsweise als Saugelement, welches zwecks Einstellung der Blattsymmetrie an das zweite Sieb bevorzugt anstellbar ist, ausgeführt sein.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1:: einen Schnitt durch einen initialen Bereich einer Ausführung eines erfindungsgemäßen Doppelsiebformers; und
- Figur 2:: eine Detailansicht des keilförmigen Stoffeinlaufspalts des erfindungsgemäßen Doppelsiebformers.

Der in Figur 1 dargestellte Doppelsiebformer 1 einer Maschine zur Herstellung einer Faserstoffbahn 2, insbesondere einer Papier- oder Kartonbahn, aus mindestens einer Faserstoffsuspension 3, umfasst zwei umlaufende endlose Siebe 4, 5, von denen das erste Sieb 4 über einen Umfangsbereich 7 einer Formierwalze 6 läuft und das zweite Sieb 5 über einen Umfangsbereich 9 einer Brustwalze 8 läuft und die beiden Siebe 4, 5 danach unter Bildung eines keilförmigen Stoffeinlaufspalts 10, der unmittelbar von einem Stoffauflauf 11 die Faserstoffsuspension 3 aufnimmt, im Bereich oder vorzugsweise unmittelbar nach der Formierwalze 6 zusammenlaufen und anschließend eine Doppelsiebstrecke 12 bilden, die mindestens eine der Formierwalze 6 in Sieblaufrichtung S (Pfeil) nachgeordnete, zumindest bereichsweise mit Unterdruck beaufschlagte und mehrere Formierelemente 15 umfassende Formiereinheit 13 mit gekrümmter Arbeitsfläche 14 aufweist. Die Formierwalze 6 weist dabei eine dem Fachmann mehr als bekannte Bauart auf.

Die Doppelsiebstrecke 12 verläuft im Ausführungsbeispiel vertikal oder annähernd vertikal nach oben; in weiterer Ausgestaltung kann sie jedoch auch schräg zur Horizontalen nach oben oder nach unten verlaufen oder sie kann horizontal oder annähernd horizontal verlaufen.

Es ist nun vorgesehen, dass die mehrere Unterdruckzonen 16.1, 16.2 aufweisende Formiereinheit 13 der Formierwalze 6 an deren Siebablaufpunkt 17 des mindestens einen Siebs 4, 5 von derselben unmittelbar in Sieblaufrichtung S (Pfeil) nachgeordnet ist und dass der Abstand A zwischen dem Siebablaufpunkt 17 und dem ersten Formierelement 15.1 der Formiereinheit 13 einen Wert im Bereich von 50 bis 150 mm, vorzugsweise von 80 bis 110 mm, annimmt. Die Formiereinheit 13 ragt also in den von der Formierwalze 6 und der Brustwalze 8 gebildeten Ablaufzwickel 18 hinein.

Die Formierwalze 6 weist mehrere, vorzugsweise zwei sich von dem Beginn der Doppelsiebstrecke 12 bis zumindest zu ihrem Scheitelpunkt 19 erstreckende und vorzugsweise individuell einstellbare Saugzonen 20.1, 20.2 auf und die letzte Saugzone 20.2 weist eine Dichtleiste 21 auf, die unter einem die Umfangsfläche 22 der Formierwalze 6 beschabenden Abdichtschaber 23 liegt.

Zumindest die erste Unterdruckzone 16.1 der Formiereinheit 13 ist sowohl zur Formierwalze 6 hin geöffnet als auch zur Umgebung hin abgedichtet und sie ist als vorzugsweise individuell einstellbare Unterdruckzone ausgebildet. Sie erstreckt sich gemäß der Zeichnung über den oberen Bereich der Formierwalze 6 hinweg und sie ist von mindestens einer Unterdruckeinrichtung 24 bekannter Bauart beaufschlagt. Weiterhin sind auch die der ersten Unterdruckzone 16.1 nachfolgenden Unterdruckzonen 16.2 der Formiereinheit 13 als vorzugsweise individuell einstellbare Unterdruckzonen ausgebildet und von mindestens je einer Unterdruckeinrichtung 24 bekannter Bauart beaufschlagt.

Der Bereich zwischen dem Siebablaufpunkt 17 und dem ersten Formierelement 15.1 ist mit Unterdruck im Bereich von 0,01 bis 0,15 bar, vorzugsweise von 0,01 bis 0,05 bar, beaufschlagt.

Weiterhin weist das erste Formierelement 15.1 eine zur Formierwalze 6 hin gerichtete Unterwand 25 auf, sodass dadurch ein Kanal 26 zwischen Formierwalze 6 und erstem Formierelement 15.1 ausgebildet ist, der eine vorzugsweise konstante Kanalhöhe H im Bereich von 1 bis 35 mm, vorzugsweise von 5 bis 10 mm, annimmt. Dabei erstreckt sich die erste Saugzone 20.1 der Formierwalze 6 im Bereich des Kanals 26.

Des weiteren sind die weiteren Formierelemente 15.2, 15.3 der ersten Unterdruckzone 16.1 der Formiereinheit 13 ablaufseitig mit zur Formierwalze 6 gerichteten Leitelementen 27, insbesondere Leitblechen, versehen. Die Leitelemente 27 können dabei je nach Lage und Funktion unterschiedliche Konturen annehmen. Die Leitelemente 27 können auch im freien Raum der ersten Unterdruckzone 16.1 und vorzugsweise vor dem Scheitelpunkt 19 angeordnet sein.

Die gekrümmte Arbeitsoberfläche 14 der Formiereinheit 13 ist mit Öffnungen 28 beliebiger Form, vorzugsweise mit Bohrungen oder maschinenbreiten Schlitzen, versehen. Dabei ist die erste, nicht mit Öffnungen 28 versehene gekrümmte Arbeitsoberfläche 14 der Formiereinheit 13 mit einem Foilwellenschliff und/oder mit unter einem Winkel von 2 bis 15°, vorzugsweise von 5 bis 10° zur Sieblaufrichtung S (Pfeil) verlaufenden Foilrillen versehen. Sowohl ein Foilwellenschliff als auch eine Foilrille sind dem Fachmann wohl bekannt, beispielsweise aus der nicht vorveröffentlichten deutschen Patentanmeldung DE 103 74 27.8 vom 18.06.2003, und deshalb nicht im Detail dargestellt.

Zwischen den in Sieblaufrichtung S (Pfeil) im jeweiligen Abstand angeordneten Formierelementen 15.1, 15.2, 15.3 der Formiereinheit 13 sind weitere Elemente 29 zur Formationsverbesserung auf der gegenüberliegenden Seite der Doppelsiebstrecke 12 angeordnet. Insbesondere ist nach dem ersten Formierelement 15.1 der Formiereinheit 13 ein Element 29 zur Formationsverbesserung auf der gegenüberliegenden Seite der Doppelsiebstrecke 12 angeordnet. Das Element 29 zur Formationsverbesserung ist eine vorzugsweise sektional anstellbare Formierleiste oder ein Element zur Erzeugung eines Druckimpulses.

Der Formiereinheit 13 sind in Sieblaufrichtung S (Pfeil) weitere Formier- und Entwässerungseinheiten 30 bekannter Bauart in vielerlei möglicher Anordnungen nachgeordnet. Mindestens eine Entwässerungseinheit 30 kann beispielsweise als Saugelement, welches zwecks Einstellung der Blattsymmetrie an das zweite Sieb 5 bevorzugt anstellbar ist, ausgeführt sein.

Die Figur 2 zeigt eine Detailansicht des keilförmigen Stoffeinlaufspalts 10 des erfindungsgemäßen Doppelsiebformers 1.

Wie bereits ausgeführt, umfasst der Doppelsiebformer 1 zwei umlaufende endlose Siebe 4, 5, von denen das erste Sieb 4 über einen Umfangsbereich 7 einer Formierwalze 6 läuft und das zweite Sieb 5 über einen Umfangsbereich 9 einer Brustwalze 8 läuft und die beiden Siebe 4, 5 danach unter Bildung eines keilförmigen Stoffeinlaufspalts 10, der unmittelbar von einem nicht dargestellten Stoffauflauf die Faserstoffsuspension 3 aufnimmt, im Bereich oder vorzugsweise unmittelbar nach der Formierwalze 6 zusammenlaufen und anschließend eine Doppelsiebstrecke 12 bilden. In der Ausgestaltung der Figur 2 laufen sie nach dem Siebablaufpunkt 17 des Siebs 4 von der Formierwalze 6 zusammen.

Dabei ist vorgesehen, dass der Abstand B zwischen dem Siebablaufpunkt 17 des Siebs 4 von der Formierwalze 6 und dem Auftreffpunkt 31 der Faserstoffsuspension 3 auf das Sieb 4 einen Wert im Bereich von 0 bis 50 mm, vorzugsweise von 20 bis 30 mm, annimmt. Der Auftreffpunkt 32 der Faserstoffsuspension 3 auf das Sieb 5 liegt bevorzugt im Bereich des Auftreffpunkts 31; er kann jedoch auch im Bereich der Brustwalze 8 liegen.

Zusammenfassend ist also festzuhalten, dass durch die Erfindung ein verbesserter Doppelsiebformer der eingangs genannten Art geschaffen wird, welcher die genannten Nachteile und Probleme bekannter Doppelsiebformer vermeidet und überdies die Entwässerung der Faserstoffbahn bei Vermeidung der bekannten Fleckenempfindlichkeit des Bladeformers verlangsamt und schonender gestaltet.

### Bezugszeichenliste

- 1: Doppelsiebformer
- 2: Faserstoffbahn
- 3: Faserstoffsuspension
- 4: Sieb (erstes Sieb)
- 5: Sieb (zweites Sieb)
- 6: Formierwalze
- 7: Umfangsbereich
- 8: Brustwalze
- 9: Umfangsbereich
- 10: Stoffeinlaufspalt
- 11: Stoffauflauf
- 12: Doppelsiebstrecke
- 13: Formiereinheit
- 14: Arbeitsfläche
- 15, 15.2, 15.3: Formierelement
- 15.1: Erstes Formierelement
- 16.1, 16.2: Unterdruckzone
- 17: Siebablaufpunkt
- 18: Ablaufzwickel
- 19: Scheitelpunkt
- 20.1, 20.2: Saugzone
- 21: Dichtleiste
- 22: Umfangsfläche
- 23: Abdichtschaber
- 24: Unterdruckeinrichtung
- 25: Unterwand
- 26: Kanal
- 27: Leitelement
- 28: Öffnung
- 29: Element zur Formationsverbesserung
- 30: Formier- und Entwässerungseinheit
- 31: Auftreffpunkt (erstes Sieb)
- 32: Auftreffpunkt (zweites Sieb)

- A: Abstand
- B: Abstand
- H: Kanalhöhe
- S: Sieblaufrichtung (Pfeil)

## Patentansprüche

1. Doppelsiebformer (1) einer Maschine zur Herstellung einer Faserstoffbahn (2), insbesondere einer Papier- oder Kartonbahn, aus mindestens einer Faserstoffsuspension (3), mit zwei umlaufenden endlosen Sieben (4, 5), von denen das erste Sieb (4) über einen Umfangsbereich (7) einer Formierwalze (6) läuft und das zweite Sieb (5) über einen Umfangsbereich (9) einer Brustwalze (8) läuft, wobei die beiden Siebe (4, 5) danach unter Bildung eines keilförmigen Stoffeinlaufspalts (10), der unmittelbar von einem Stoffauflauf (11) die Faserstoffsuspension (3) aufnimmt, im Bereich der Formierwalze (6) zusammenlaufen und anschließend eine Doppelsiebstrecke (12) bilden, die mindestens eine in der Siebschlaufe des ersten Siebs (4) angeordnete, der Formierwalze (6) in Sieblaufrichtung (S) nachgeordnete, mehrere Unterdruckzonen (16.1, 16.2) aufweisende, zumindest bereichsweise mit Unterdruck beaufschlagte und mehrere Formierelemente (15) umfassende Formiereinheit (13) mit gekrümmter Arbeitsfläche (14) aufweist,
**dadurch gekennzeichnet,**
**dass** die Formiereinheit (13) der Formierwalze (6) an deren Siebablaufpunkt (17) der beiden Siebe (4, 5) von derselben unmittelbar in Sieblaufrichtung (S) nachgeordnet ist und
**dass** der Abstand (A) zwischen dem Siebablaufpunkt (17) und dem ersten Formierelement (15.1) der Formiereinheit (13) einen Wert im Bereich von 50 mm bis 150 mm, vorzugsweise von 80 mm bis 110 mm, annimmt.

2. Doppelsiebformer (1) nach Anspruch 1,
**dadurch gekennzeichnet,**
**dass** der Siebablaufpunkt (17) des Siebs (4) von der Formierwalze (6) und der Auftreffpunkt (31) der Faserstoffsuspension (3) auf das Sieb (4) einen Abstand (B) aufweisen, der einen Wert im Bereich von 0 bis 50 mm, vorzugsweise von 20 bis 30 mm, annimmt.

3. Doppelsiebformer (1) nach Anspruch 1 oder 2,
**dadurch gekennzeichnet,**
**dass** die Formierwalze (6) mehrere, vorzugsweise zwei sich von dem Beginn der Doppelsiebstrecke (12) bis zumindest zu ihrem Scheitelpunkt (19) erstreckende und vorzugsweise individuell einstellbare Saugzonen (20.1, 20.2) aufweist und
**dass** die letzte Saugzone (20.2) eine Dichtleiste (21) aufweist, die unter einem die Umfangsfläche (22) der Formierwalze (6) beschabenden Abdichtschaber (23) liegt.

4. Doppelsiebformer (1) nach einem der vorhergehenden Ansprüche,
**dadurch gekennzeichnet**
**dass** zumindest die erste Unterdruckzone (16.1) der Formiereinheit (13) sowohl zur Formierwalze (6) hin geöffnet als auch zur Umgebung hin abgedichtet ist.

5. Doppelsiebformer (1) nach Anspruch 4,
**dadurch gekennzeichnet,**
**dass** die erste (16.1) der Formiereinheit (13) als vorzugsweise individuell einstellbare Unterdruckzone ausgebildet ist.

6. Doppelsiebformer (1) nach Anspruch 4 oder 5,
**dadurch gekennzeichnet**
**dass** die der ersten Unterdruckzone (16.1) nachfolgenden Unterdruckzonen (16.2) der Formiereinheit (13) als vorzugsweise individuell einstellbare Unterdruckzonen ausgebildet sind.

7. Doppelsiebformer (1) nach einem der vorhergehenden Ansprüche,
**dadurch gekennzeichnet,**
**dass** der Bereich zwischen dem Siebablaufpunkt (17) und dem ersten Formierelement (15.1) mit Unterdruck im Bereich von 0,01 bis 0,15 bar, vorzugsweise von 0,01 bis 0,05 bar, beaufschlagt ist.

8. Doppelsiebformer (1) nach einem der vorhergehenden Ansprüche,
**dadurch gekennzeichnet,**
**dass** das erste Formierelement (15.1) eine zur Formierwalze (6) hin gerichtete Unterwand (25) aufweist und **dadurch** ein Kanal (26) zwischen Formierwalze (6) und erstem Formierelement (15.1) ausgebildet ist, der eine vorzugsweise konstante Kanalhöhe (H) im Bereich von 1 bis 35 mm, vorzugsweise von 5 bis 10 mm, annimmt.

9. Doppelsiebformer (1) nach Anspruch 8,
**dadurch gekennzeichnet,**
**dass** die erste Saugzone der Formierwalze (6) sich im Bereich des Kanals (26) erstreckt.

10. Doppelsiebformer (1) nach einem der vorhergehenden Ansprüche,
**dadurch gekennzeichnet,**
**dass** die weiteren Formierelemente (15.2, 15.3) der ersten Unterdruckzone (16.1) der Formiereinheit (13) ablaufseitig mit zur Formierwalze (6) gerichteten Leitelementen (27), insbesondere Leitblechen, versehen sind.

11. Doppelsiebformer (1) nach einem der vorhergehenden Ansprüche,
**dadurch gekennzeichnet,**
**dass** die gekrümmte Arbeitsoberfläche (14) der Formiereinheit (13) mit Öffnungen (28) beliebiger Form, vorzugsweise mit Bohrungen oder maschinenbreiten Schlitzen, versehen ist.

12. Doppelsiebformer (1) nach Anspruch 11,
**dadurch gekennzeichnet,**
**dass** die erste, nicht mit Öffnungen (28) versehene gekrümmte Arbeitsoberfläche (14) der Formiereinheit (13) mit einem Foilwellenschliff und/oder mit unter einem Winkel von 2 bis 15°, vorzugsweise von 5 bis 10° zur Sieblaufrichtung (S) verlaufende Foilrillen versehen ist.

13. Doppelsiebformer (1) nach einem der vorhergehenden Ansprüche,
**dadurch gekennzeichnet,**
**dass** zwischen den in Sieblaufrichtung (S) im jeweiligen Abstand angeordneten Formierelementen (15.1, 15.2, 15.3) der Formiereinheit (13) weitere Elemente (29) zur Formationsverbesserung auf der gegenüberliegenden Seite der Doppelsiebstrecke (12) angeordnet sind.

14. Doppelsiebformer (1) nach Anspruch 13,
**dadurch gekennzeichnet,**
**dass** nach dem ersten Formierelement (15.1) der Formiereinheit (13) ein Element (29) zur Formationsverbesserung auf der gegenüberliegenden Seite der Doppelsiebstrecke (12) angeordnet ist.

15. Doppelsiebformer (1) nach Anspruch 13 oder 14,
**dadurch gekennzeichnet,**
**dass** das Element (29) zur Formationsverbesserung eine vorzugsweise sektional anstellbare Formierleiste oder ein Element zur Erzeugung eines Druckimpulses ist.

16. Doppelsiebformer (1) nach einem der vorhergehenden Ansprüche,
**dadurch gekennzeichnet,**
**dass** der Formiereinheit (13) in Sieblaufrichtung (S) weitere Formier- und Entwässerungseinheiten (30) nachgeordnet sind.

17. Doppelsiebformer (1) nach Anspruch 16,
**dadurch gekennzeichnet,**
**dass** mindestens eine Entwässerungseinheit (30) als Saugelement, welches zwecks Einstellung der Blattsymmetrie an das zweite Sieb (5) anstellbar ist, ausgeführt ist.

## Claims

1. Twin-wire former (1) of a machine for manufacturing a fibrous web (2), in particular a paper or board web, from at least one fibrous stock suspension (3), having two circulating endless wires (4, 5), of which the first wire (4) runs over a circumferential region (7) of a forming roll (6) and the second wire (5) runs over a circumferential region (9) of a breast roll (8), the two wires (4, 5) thereafter running together in the region of the forming roll (6) while forming a wedge-like stock inlet gap (10), which picks up the fibrous stock suspension (3) directly from a headbox (11), and then forming a twin-wire section (12), which has at least one forming unit (13) which is arranged in the wire loop of the first wire (4), is arranged after the forming roll (6) in the wire running direction (S), has a plurality of negative pressure zones (16.1, 16.2), has a vacuum applied to it, at least in some regions, comprises a plurality of forming elements (15) and has a curved working surface (14),
**characterized**
**in that** the forming unit (13) is arranged immediately after the forming roll (6) in the wire running direction (S), at the run-off point (17) at which the two wires (4, 5) run off the said forming roll (6), and
**in that** the distance (A) between the run-off point (17) and the first forming element (15.1) of the forming unit (13) assumes a value in the range from 50 mm to 150 mm, preferably from 80 mm to 110 mm.

2. Twin-wire former (1) according to Claim 1, **characterized in that** the run-off point (17) of the wire (4) from the forming roll (6) and the point of impingement (31) of the fibrous stock suspension (3) on the wire (4) have a spacing (B) which assumes a value in the range from 0 to 50 mm, preferably from 20 to 30 mm.

3. Twin-wire former (1) according to Claim 1 or 2, **characterized in that** the forming roll (6) has a plurality of suction zones (20.1, 20.2), preferably two, which extend from the start of the twin-wire section (12) at least as far as its vertex (19) and which can preferably be adjusted individually, and **in that** the last suction zone (20.2) has a sealing strip (21), which is located underneath a sealing doctor (23) doctoring off the circumferential surface (22) of the forming roll (6).

4. Twin-wire former (1) according to one of the preceding claims, **characterized in that** at least the first negative pressure zone (16.1) of the forming unit (13) is both open towards the forming roll (6) and sealed off with respect to the surroundings.

5. Twin-wire former (1) according to Claim 4, **characterized in that** the first negative pressure zone (16.1) of the forming unit (13) is formed as a preferably individually adjustable negative pressure zone.

6. Twin-wire former (1) according to Claim 4 or 5, **characterized in that** the negative pressure zones (16.2) of the forming unit (13) that follow the first negative pressure zone (16.1) are formed as preferably individually adjustable negative pressure zones.

7. Twin-wire former (1) according to one of the preceding claims, **characterized in that** the region between the wire run-off point (17) and the first forming element (15.1) has a vacuum applied to it in the range from 0.01 to 0.15 bar, preferably from 0.01 to 0.05 bar.

8. Twin-wire former (1) according to one of the preceding claims, **characterized in that** the first forming element (15.1) has a lower wall (25) oriented towards the forming roll (6) and, as a result, a channel (26) is formed between the forming roll (6) and first forming element (15.1), which has a preferably constant channel height (H) in the range from 1 to 35 mm, preferably from 5 to 10 mm.

9. Twin-wire former (1) according to Claim 8, **characterized in that** the first suction zone of the forming roll (6) extends in the region of the channel (26).

10. Twin-wire former (1) according to one of the preceding claims, **characterized in that** the further forming elements (15.2, 15.3) of the first negative pressure zone (16.1) of the forming unit (13) are provided on the exit side with guide elements (27), in particular guide plates, oriented towards the forming roll (6).

11. Twin-wire former (1) according to one of the preceding claims, **characterized in that** the curved working surface (14) of the forming unit (13) is provided with openings (28) of any desired shape, preferably with drilled holes or machine-width slots.

12. Twin-wire former (1) according to Claim 11, **characterized in that** the first curved working surface (14) of the forming unit (13) that is not provided with openings (28) is provided with plain cylindrical foil grinding and/or with foil grooves running at an angle of 2 to 15°, preferably 5 to 10°, to the wire running direction(s).

13. Twin-wire former (1) according to one of the preceding claims, **characterized in that**, between the forming elements (15.1, 15.2, 15.3) of the forming unit (13) that are arranged at the respective spacing in the wire running direction (S), further elements (29) for improving the formation are arranged on the opposite side of the twin-wire section (12).

14. Twin-wire former (1) according to Claim 13, **characterized in that**, after the first forming element (15.1) of the forming unit (13), an element (29) for improving the formation is arranged on the opposite side of the twin-wire section (12).

15. Twin-wire former (1) according to Claim 13 or 14, **characterized in that** the element (29) for improving the formation is a forming foil that can preferably be set on in sections or an element for producing a pressure pulse.

16. Twin-wire former (1) according to one of the preceding claims, **characterized in that** further forming and dewatering units (30) are arranged after the forming unit (13) in the wire running direction (S).

17. Twin-wire former (1) according to Claim 16,
**characterized in that** at least one dewatering unit (30) is implemented as a suction element, which can be set against the second wire (5) for the purpose of adjusting the sheet symmetry.

## Revendications

1. Section de formage à double toile (1) d'une machine de fabrication d'une bande fibreuse (2), en particulier d'une bande de papier ou de carton, constituée d'au moins une suspension fibreuse (3), comprenant deux toiles sans fin en mouvement (4, 5), dont la première toile (4) passe sur une région périphérique (7) d'un rouleau de formage (6) et la deuxième toile (5) passe sur une région périphérique (9) d'un rouleau de tête (8), les deux toiles (4, 5) se réunissant ensuite dans la région du rouleau de formage (6) en formant une fente d'entrée de matière (10) en forme de coin, qui reçoit directement la suspension fibreuse (3) depuis une caisse de tête (11), puis formant ensuite une section à double toile (12) qui présente au moins une unité de formage (13) de surface de travail courbe (14) disposée dans la boucle de toile de la première toile (4), placée après le rouleau de formage (6) dans le sens d'avance des toiles (S), présentant plusieurs zones de dépression (16.1, 16.2), sollicitée au moins en partie par une dépression et comprenant plusieurs éléments de formage (15),
**caractérisée en ce que**
l'unité de formage (13) est placée, dans le sens d'avance des toiles (S), directement après le rouleau de formage (6) au niveau de son point de sortie de toile (17) des deux toiles (4, 5), et
**en ce que** la distance (A) entre le point de sortie de toile (17) et le premier élément de formage (15.1) de l'unité de formage (13) est comprise entre 50 mm et 150 mm, de préférence entre 80 mm et 110 mm.

2. Section de formage à double toile (1) selon la revendication 1,
**caractérisée en ce que**
le point de sortie de toile (17) de la toile (4) depuis le rouleau de formage (6) et le point d'incidence (31) de la suspension fibreuse (3) sur la toile (4) sont à une distance (B) qui est comprise entre 0 et 50 mm, de préférence entre 20 et 30 mm.

3. Section de formage à double toile (1) selon la revendication 1 ou 2,
**caractérisée en ce que**
le rouleau de formage (6) présente plusieurs, de préférence deux, zones d'aspiration (20.1, 20.2) s'étendant depuis le début de la section à double toile (12) jusqu'à au moins leur sommet (19), et pouvant de préférence être ajustées individuellement, et
**en ce que** la dernière zone d'aspiration (20.2) présente une nervure d'étanchéité (21) qui se situe sous un racloir d'étanchéité (23) raclant la surface périphérique (22) du rouleau de formage (6).

4. Section de formage à double toile (1) selon l'une quelconque des revendications précédentes,
**caractérisée en ce que**
au moins la première zone de dépression (16.1) de l'unité de formage (13) est ouverte vers le rouleau de formage (6) et est également rendue étanche vis-à-vis de l'environnement.

5. Section de formage à double toile (1) selon la revendication 4,
**caractérisée en ce que**
la première zone de dépression (16.1) de l'unité de formage (13) est réalisée sous forme de zone de dépression ajustable de préférence individuellement.

6. Section de formage à double toile (1) selon la revendication 4 ou 5,
**caractérisée en ce que**
les zones de dépression (16.2) de l'unité de formage (13) suivant la première zone de dépression (16.1) sont réalisées sous forme de zones de dépression ajustables de préférence individuellement.

7. Section de formage à double toile (1) selon l'une quelconque des revendications précédentes,
**caractérisée en ce que**
la région entre le point de sortie de toile (17) et le premier élément de formage (15.1) est sollicitée par une dépression comprise entre 0,01 et 0,15 bar, de préférence entre 0,01 et 0,05 bar.

8. Section de formage à double toile (1) selon l'une quelconque des revendications précédentes,
**caractérisée en ce que**
le premier élément de formage (15.1) présente une paroi inférieure (25) orientée vers le rouleau de formage (6), et **en ce qu'**un canal (26) est ainsi formé entre le rouleau de formage (6) et le premier élément de formage (15.1), qui présente une hauteur de canal de préférence constante (H), comprise entre 1 et 35 mm, de préférence entre 5 et 10 mm.

9. Section de formage à double toile (1) selon la revendication 8,
**caractérisée en ce que**
la première zone d'aspiration du rouleau de formage (6) s'étend dans la région du canal (26).

10. Section de formage à double toile (1) selon l'une quelconque des revendications précédentes,
**caractérisée en ce que**
les autres éléments de formage (15.2, 15.3) de la première zone de dépression (16.1) de l'unité de formage (13) sont pourvus du côté de la sortie d'éléments conducteurs (27) orientés vers le rouleau de formage (6), en particulier de tôles déflectrices.

11. Section de formage à double toile (1) selon l'une quelconque des revendications précédentes,
**caractérisée en ce que**
la surface de travail courbe (14) de l'unité de formage (13) est pourvue d'ouvertures (28) de forme quelconque, de préférence d'alésages ou de fentes de la largeur de la machine.

12. Section de formage à double toile (1) selon la revendication 11,
**caractérisée en ce que**
la première surface de travail courbe (14) de l'unité de formage (13) non pourvue d'ouvertures (28) est pourvue d'un profil ondulé en feuille et/ou de gorges en feuille s'étendant suivant un angle de 2 à 15°, de préférence de 5 à 10° par rapport au sens d'avance des toiles (S).

13. Section de formage à double toile (1) selon l'une quelconque des revendications précédentes,
**caractérisée en ce que**
d'autres éléments (29) pour améliorer la formation sont disposés du côté opposé de la section à double toile (12), entre les éléments de formage (15.1, 15.2, 15.3) de l'unité de formage (13), disposés à distance respective dans le sens d'avance des toiles (S).

14. Section de formage à double toile (1) selon la revendication 13,
**caractérisée en ce**
**qu'**un élément (29) pour améliorer la formation est disposé du côté opposé de la section à double toile (12) après le premier élément de formage (15.1) de l'unité de formage (13).

15. Section de formage à double toile (1) selon la revendication 13 ou 14,
**caractérisée en ce que**
l'élément (29) pour améliorer la formation est une nervure de formage de préférence applicable par section ou un élément pour produire une impulsion de pression.

16. Section de formage à double toile (1) selon l'une quelconque des revendications précédentes,
**caractérisée en ce que**
l'unité de formage (13) est suivie dans le sens d'avance des toiles (S) par d'autres unités de formage et d'égouttage (30).

17. Section de formage à double toile (1) selon la revendication 16,
**caractérisée en ce**
**qu'**au moins une unité d'égouttage (30) est réalisée sous forme d'élément aspirant, qui peut être appliqué contre la deuxième toile (5) pour ajuster la symétrie des feuilles.
